# EUROPÄISCHE PATENTSCHRIFT

(11) **EP 4 252 210 B1**
(45) Veröffentlichungstag und Bekanntmachung des Hinweises auf die Patenterteilung: **01.01.2025**
(21) Anmeldenummer: 21819770.5
(22) Anmeldetag: 23.11.2021
(51) Int. Cl.: G08B 13/196

(54) **FAHRZEUG, SYSTEM UND VERFAHREN MIT VORRICHTUNG ZUR VANDALISMUSDETEKTION**
VEHICLE, SYSTEM AND METHOD USING A VANDALISM DETECTION DEVICE
VÉHICULE, SYSTÈME ET PROCÉDÉ UTILISANT UN DISPOSITIF DE DÉTECTION DE VANDALISME

(30) Priorität: 24.11.2020 DE 102020131120
(43) Veröffentlichungstag der Anmeldung: 04.10.2023
(73) Patentinhaber: Bode - Die Tür GmbH, 34123 Kassel (DE)
(72) Erfinder: BACHMANN, Guido, 34302 Guxhagen (DE); HERMANN, Markus, 34376 Immenhausen (DE)
(74) Vertreter: Patentanwälte Bauer Vorberg Kayser
(86) Internationale Anmeldenummer: PCT/EP2021/082667
(87) Internationale Veröffentlichungsnummer: WO 2022/112244

(56) Entgegenhaltungen:
- WO-A1-2011/023198
- GB-A- 2 224 358
- SE-C2- 541 541
- US-A1- 2020 001 827

## Beschreibung

Die Erfindung betrifft ein Fahrzeug mit Sensoren.

Fahrzeuge mit Sensoren sind bereits bekannt. Nachteilig an bekannten Fahrzeugen mit Sensoren ist, dass die Sensoren zur Erfüllung bestimmter Überwachungsaufgaben oft nicht in wünschenswertem Maße geeignet sind, und/oder das Potential der Sensoren nicht vollständig ausgenutzt wird oder werden kann.

Abgestellte Fahrzeuge befinden sich außerhalb der Betriebszeiten in der Regel auf abgeschlossenen, teilweise überwachten Arealen. Ein Zugriff durch unberechtigte Dritte kann jedoch nur bei einem entsprechend aufwändig gesichertem Depot gewährleistet werden. Trotzdem werden die Betreiber regelmäßig mit Beschädigung der Fahrzeuge in Form von Graffiti oder zerstörten Fahrzeuganbauteilen sowie aufgebrochenen Einstiegen konfrontiert.

US 2020/001827 A1 zeigt ein Fahrzeugüberwachungssystem, um Identifikationsinformationen von einem persönlichen elektronischen Gerät eines potenziellen Eindringlings als Reaktion auf einen potenziellen Diebstahl, Vandalismus oder Eindringen in ein Fahrzeug zu erhalten und kann als nächstliegender Stand der Technik angesehen werden.

Aus SE 541 541 C2 ist ein Verfahren zur Einbruchserkennung in einem Fahrzeug bekannt, die das Aktivieren mindestens eines Sensors des Fahrzeugs umfasst, ausgelöst durch einen Fahrzeugalarm, das Erfassen eines Bildes mit dem Sensor und das Erfassen eines vordefinierten Objekts in dem Bild.

Die Aufgabe der Erfindung besteht darin, ein verbessertes Überwachungssystem für Fahrzeuge bereitzustellen, das insbesondere Vandalismus vorbeugt und/oder der Aufklärung von Vandalismusfällen dienen kann. Die Vorrichtung soll kostengünstig herstell- und nutzbar sein. Die Aufgabe der Erfindung besteht auch darin, ein verbessertes Verfahren zur Überwachung eines Fahrzeugs bereitzustellen.

Diese Aufgabe wird durch das in Anspruch 1 beanspruchte Fahrzeug, und das in Anspruch 9 beanspruchte Verfahren gelöst.

Bei dem erfindungsgemäßen Fahrzeug mit Sensoren überwachen die Sensoren die Außenhülle des Fahrzeugs zumindest bereichsweise.

Die Erfindung ermöglicht die individuelle Überwachung der Außenhülle eines Fahrzeugs durch dieses selbst. Bei abgestellten Fahrzeugen können über die Sensoren Vandalismus, Graffiti aber auch unberechtigter Zutritt zu den Fahrzeugen erkannt werden.

Durch die individuelle Fahrzeugüberwachung ist es möglich, auf der Betreiberseite die Kosten für Vandalismusschäden und Graffiti deutlich zu senken. Insbesondere die Beseitigung der Graffiti Farbe führt zu einer Beschädigung der Lackschicht sowie der montierten Taster, Leuchtmelder Lautsprecher, etc.

Fahrzeugseitige Alarmanlagen, sofern installiert überwachen i.d.R. den Innenraum des Fahrzeuges. Im Rahmen von Untersuchungen zum Einsatz von optischen, akustischen oder Radar Sensoren zum Einsatz bei Einstiegssystemen von Schienenfahrzeugen und Bussen hat sich aber ergeben, dass die Sensorik u.a. dazu eingesetzt werden kann, individuell für das betrachtete Fahrzeug eine Überwachung der Außenhaut zu realisieren.

Die Sensoren umfassen Überwachungssensoren. Mit Überwachungssensoren sind Sensoren zur Detektion von Vandalismus gemeint. Bevorzugt sind die Überwachungssensoren zumindest auch außerhalb der Betriebszeiten des Fahrzeugs in Betrieb, etwa im abgestellten bzw. geparkten Zustand des Fahrzeugs.

Die Sensoren umfassen Betriebssensoren. Mit Betriebssensoren sind Sensoren zur Erfassung der Position von Fahrgästen gemeint. Bevorzugt sind die Betriebssensoren zumindest auch während der Betriebszeiten des Fahrzeugs in Betrieb.

Das Fahrzeug umfasst ein die Überwachungssensoren nutzendes Überwachungssystem, das insbesondere Vandalismus vorbeugt und/oder der Aufklärung von Vandalismusfällen dienen kann. Das Überwachungssystem ist bevorzugt dazu eingerichtet, außerhalb der Betriebszeiten des Fahrzeugs in Betrieb zu sein, etwa im abgestellten bzw. geparkten Zustand des Fahrzeugs. Das Überwachungssystem umfasst eine Überwachungs-Sensorelektronik, die dazu eingerichtet ist, die Überwachungssensoren zumindest auch im abgestellten Zustand des Fahrzeugs außerhalb der Betriebszeiten des Fahrzeugs zu betreiben. Das Fahrzeug kann einen Energiespeicher aufweisen, zur Energieversorgung des Überwachungssystems im abgestellten Zustand des Fahrzeugs. In einer Ausführungsform ist die Überwachungs-Sensorelektronik dazu eingerichtet, die Überwachungssensoren ausschließlich außerhalb der Betriebszeiten des Fahrzeugs zu betreiben.

Bevorzugt umfasst das Überwachungssystem eine Aktivierungsvorrichtung, die weiter bevorzugt das Ergreifen verschiedener Maßnahmen bewirken kann. Bevorzugt ist die Aktivierungsvorrichtung dazu eingerichtet, das Einschalten von Kameras und/oder das Ausgeben eines hörbaren akustischen oder eines stillen Alarms und/oder das Einschalten einer Beleuchtung zu bewirken.

Bevorzugt weist jeder Sensor jeweils einen Erfassungsbereich auf. Der Erfassungsbereich kann zweidimensional oder dreidimensional sein. Die Außenhülle des Fahrzeugs weist bevorzugt mehrere Flächen auf. Sie kann eine vordere Fläche, eine hintere Fläche, zwei Seitenflächen, eine obere Fläche und eine untere Fläche umfassen oder hieraus bestehen.

Bevorzugt weisen die Überwachungssensoren - oder zumindest einer der Überwachungssensoren - einen Erfassungsbereich auf, der an die Außenkontur der Außenhülle des Fahrzeugs angepasst oder anpassbar ist, vorzugsweise indem der Erfassungsbereich sich entlang mindestens einer Kante einer Fläche der Außenhülle erstreckt. Auf diese Weise kann eine besonders maßgeschneiderte individuelle Überwachung der Außenhülle des Fahrzeugs erfolgen. Hierdurch kann der überwachte Bereich etwa zur Vandalismusbekämpfung auf das notwendige Maß reduziert werden. Dies kann Fehlalarme reduzieren.

Das Fahrzeug weist Türen auf. Bevorzugt definiert jede Tür einen Türbereich. Der Türbereich kann auch als Nahbereich der Tür bezeichnet werden und liegt bevorzugt außerhalb des Fahrzeugs. Bevorzugt ist zumindest einer der Überwachungssensoren in einem Endbereich des Fahrzeugs, insbesondere entfernt von einer Tür oder einem Türbereich des Fahrzeugs, angeordnet. Bevorzugt weist der Türbereich eine parallel zu einer Seitenwand der Außenhülle des Fahrzeugs horizontal verlaufende Erstreckung auf. Bevorzugt ist die Erstreckung eines Türbereichs parallel zur Seitenfläche der Außenhülle kleiner als 40 % oder 20 % oder 10 % der horizontalen Erstreckung der jeweiligen Seitenfläche. Bevorzugt weist mindestens einer der Sensoren einen Erfassungsbereich auf, der größer ist als ein Türbereich. Der Erfassungsbereich mindestens eines der Sensoren kann den Türbereich mit umfassen. Der Erfassungsbereich mindestens eines der Sensoren kann sich außerhalb des Türbereichs erstrecken. Mindestens einer der Überwachungssensoren kann einen Erfassungsbereich aufweisen der größer ist als der Türbereich und der weiter bevorzugt den Türbereich mit erfasst und der besonders bevorzugt an die Außenhülle bzw. an die Außenkontur der Außenhülle des Fahrzeugs angepasst ist. Mindestens einer der Überwachungssensoren kann einen Erfassungsbereich aufweisen, dessen Form und Größe zumindest nahezu der Form und Größe einer Fläche der Außenhülle des Fahrzeugs entspricht. Auf diese Weise kann eine besonders maßgeschneiderte individuelle Überwachung der Außenhülle des Fahrzeugs erfolgen. Es können auch Erfassungsbereiche mehrerer Überwachungssensoren so gewählt sein, dass sie zusammen eine Fläche der Außenhülle zumindest nahezu abdecken. Die Erfassungsbereiche mehrerer Überwachungssensoren können einander in einem Überlappungsbereich überlappen. Bevorzugt überwachen die Überwachungssensoren mindestens eine Seitenfläche der Außenhülle zu einem Anteil von mehr als 50 % oder 60 % oder 80 % oder 90 %. Bevorzugt überwachen die Überwachungssensoren zumindest die zwei Seitenflächen der Außenhülle.

Durch eine geeignete Wahl des Erfassungsbereichs der Sensoren ist ebenfalls möglich, ein Unterkriechen der Fahrzeuge zu detektieren.

Bevorzugt weisen die Überwachungssensoren - oder zumindest einer der Überwachungssensoren - einen Erfassungsbereich auf, der so ausgebildet ist, dass ein Unterkriechen des Fahrzeugs erfasst wird. Bevorzugt reicht dieser Erfassungsbereich bis zu dem Boden, auf dem das Fahrzeug steht. Im Übrigen kann dieser Erfassungsbereich an die Außenkontur des Fahrzeugs angepasst sein.

Das Fahrzeug kann ein Fahrzeug des öffentlichen Verkehrs bzw. des öffentlichen Nahverkehrs sein. Das Fahrzeug kann ein Schienenfahrzeug, beispielsweise eine U-Bahn oder eine S-Bahn sein. Das Fahrzeug kann ein Bus sein. Das Fahrzeug kann einen elektrischen Antrieb, insbesondere Elektromotor, umfassen. Das Fahrzeug kann einen Energiespeicher für den elektrischen Antrieb umfassen. Der Energiespeicher kann eine Batterie bzw. ein Akkumulator sein. Der Energiespeicher kann mittels einer Ladeelektronik aufladbar sein, insbesondere mittels eines berührungslosen, beispielsweise induktiven, Ladeverfahrens. Die Ladeelektronik kann an der Unterseite des Fahrzeugs bzw. während des Ladens unterhalb des Fahrzeugs angeordnet sein. Insbesondere wenn die Überwachungssensoren oder mindestens ein Überwachungssensor einen Erfassungsbereich aufweist, der so ausgebildet ist, dass ein Unterkriechen des Fahrzeugs erfasst wird, dann kann dies dem Schutz der Ladeelektronik dienen. Bei Bussen mit berührungslosem (induktiven) Ladeverfahren kann die Sensorik dazu eingesetzt werden, die Ladeelektronik zu überwachen und zu schützen.

Das Fahrzeug weist automatisch schließende Türen auf. Das Fahrzeug umfasst ein Einstiegssystem, das auch als "Boarding Management Unit" oder "BMU" bezeichnet werden kann. Das Einstiegssystem dient dazu, die Position von Fahrgästen zu erfassen, um ein Einklemmen von Fahrgästen bei dem automatischen Schließen der Türen des Fahrzeugs zu vermeiden. Das Einstiegssystem kann auf Gesten der Fahrgäste reagieren, es kann eine Gestensteuerung umfassen. Das Einstiegssystem umfasst bzw. nutzt die Betriebssensoren oder mindestens einen der Betriebssensoren, insbesondere zur Überwachung eines Türbereichs. Die Betriebssensoren sind bevorzugt jeweils oberhalb einer Tür angeordnet. Das Einstiegssystem kann mindestens einen der Betriebssensoren zur ausschließlichen Überwachung eines Türbereichs nutzen. Der Erfassungsbereich dieses Sensors ist bevorzugt, zumindest während der Nutzung durch das Einstiegssystem, an den jeweiligen Türbereich angepasst. Der mindestens eine von dem Einstiegssystem genutzte Betriebssensor kann auch als BMU Sensor bezeichnet werden. Bevorzugt umfasst das Einstiegssystem eine Einstiegs-Sensorelektronik, die bevorzugt dazu eingerichtet ist, mindestens einen der Betriebssensoren in den Betriebszeiten des Fahrzeugs zu betreiben. Mindestens einer der Sensoren wird sowohl von dem Überwachungssystem als auch von dem Einstiegssystem genutzt, ist also ein mehrfach genutzter Sensor. Hierdurch kann bei Fahrzeugen mit Einstiegssystem der mit dem Überwachungssystem verbundene Mehraufwand begrenzt sein.

Die Sensoren sind oder mindestens einer der Sensoren ist sowohl als Betriebssensor als auch als Überwachungssensor ausgebildet und sowohl von dem Einstiegssystem als auch von dem Überwachungssystem genutzt. In einer Ausführungsform ist der Erfassungsbereich dieses Sensors veränderbar. Bevorzugt nutzt das Überwachungssystem diesen Sensor mit einem anderen Erfassungsbereich als das Einstiegssystem. Bevorzugt nutzt das Einstiegssystem diesen Sensor mit einem an den Türbereich angepassten Erfassungsbereich. Bevorzugt nutzt das Überwachungssystem diesen Sensor mit an die Außenkontur der Außenhülle des Fahrzeugs angepasstem Erfassungsbereich.

Alternativ ist der Erfassungsbereich des mindestens einen sowohl als Betriebssensor als auch als Überwachungssensor ausgebildeten Sensors nicht veränderbar. Es hat sich gezeigt, dass dies nicht zwingend erforderlich ist und das Überwachungssystem, etwa im Falle einer Nachrüstung, auch Sensoren des Einstiegssystems ohne veränderbaren Erfassungsbereich nutzen kann.

Bei anfahrenden Fahrzeugen können Störkonturen detektiert werden (U-, S-Bahn Surfer oder mitgeschleifte Objekte).

Bevorzugt umfasst das Fahrzeug ein Störkontur-Detektionssystem, das den Betrieb des Fahrzeugs sicherer gestalten kann, indem beispielsweise das Detektieren von Störkonturen wie beispielsweise von U-Bahn Surfern oder von S-Bahn Surfern und/oder von mitgeschleiften Objekten insbesondere bei anfahrenden Fahrzeugen ermöglicht oder verbessert werden kann. Das Störkontur-Detektionssystem ist bevorzugt dazu eingerichtet, während der Betriebszeiten des Fahrzeugs in Betrieb zu sein, vorzugsweise ausschließlich. Wenn die von dem Störkontur-Detektionssystem genutzten Sensoren einen Erfassungsbereich aufweisen, der an die Außenkontur der Außenhülle des Fahrzeugs angepasst oder anpassbar ist, dann können hierdurch Störkonturen besonders zuverlässig erkannt werden. Bevorzugt nutzt bei Fahrzeugen mit Überwachungssystem das Störkontur-Detektionssystem - vorzugsweise ausschließlich - Sensoren, die auch von dem Überwachungssystem genutzt werden. Hierdurch kann bei Fahrzeugen mit Überwachungssystem der mit dem Störkontur-Detektionssystem verbundene Mehraufwand begrenzt sein.

Die Aufgabe wird insbesondere durch ein Fahrzeug mit Sensoren an seiner Außenhülle gelöst, die eine nicht-bildgebende Detektion gewährleisten.

Bevorzugt gewährleisten die Sensoren - oder zumindest einer der Sensoren - eine nicht-bildgebende Detektion. Die Sensoren oder mindestens einer der Sensoren können im Inneren des Fahrzeugs angeordnet sein. Bevorzugt überwachen die Sensoren nicht den Innenraum des Fahrzeugs. Bevorzugt ist mindestens ein Sensor als externer Sensor ausgeführt. Mit dem Begriff "externer Sensor" wird im Rahmen dieser Druckschrift insbesondere ein außerhalb des Fahrzeugs an dem Fahrzeug angeordneter Sensor bezeichnet.

Bevorzugt sind die Sensoren - oder ist mindestens einer der Sensoren - außen an der Außenhülle des Fahrzeugs angeordnet.

Bevorzugt wirken die Sensoren berührungslos. Bevorzugt wirken die Sensoren optisch, beispielsweise mittels Lasertechnik, und/oder akustisch, beispielsweise mittels Ultraschall und/oder mittels Radar. Bei den Sensoren kann es sich insbesondere um Sensoren handeln, die mithilfe von Ultraschall oder Lasertechnik eine berührungslose Überwachung ermöglichen. Die Sensoren können Lidar-Sensoren sein. Die Sensoren können Laserscanner sein. Sie können unsichtbares Licht, etwa im Infrarotbereich, aussenden und detektieren. Wenn die Sensoren, alternativ oder zusätzlich zu unsichtbarem Licht, sichtbares Licht aussenden und detektieren, dann kann eine Abschreckung erzielt werden und die vorbeugende Wirkung des Überwachungssystems erhöht sein.

Bevorzugt umfasst das Fahrzeug eine vorzugsweise mit den Sensoren wirkverbundene Sensorauswertungsvorrichtung, mittels der zwischen Objekten unterschieden werden kann, die sich am Fahrzeug vorbei bewegen und solchen, die das Fahrzeug beschädigen.

Durch eine entsprechende Auswertung der Sensordaten kann sicher zwischen Objekten unterschieden werden, die sich am Fahrzeug vorbeibewegen und solchen, die das Fahrzeug beschädigen.

Bevorzugt ist die Aktivierungsvorrichtung mit den Überwachungssensoren bzw. der Sensorauswertungsvorrichtung wirkverbunden. Bei den Kameras kann es sich um an dem Fahrzeug befestigte Kameras oder um an dem Fahrzeug nicht befestigte Kameras handeln. Das Fahrzeug bzw. das Überwachungssystem kann zum Ausgeben eines hörbaren akustischen und/oder eines stillen Alarms eine Alarmeinrichtung umfassen. Bevorzugt ist die Aktivierungsvorrichtung mit der Alarmeinrichtung wirkverbunden. Alternativ oder zusätzlich kann eine Alarmeinrichtung vorgesehen sein, die nicht von dem Fahrzeug umfasst ist. Die Aktivierungsvorrichtung kann dazu eingerichtet sein, mit einer Alarmeinrichtung zusammenzuwirken, die nicht von dem Fahrzeug umfasst ist. Detektieren die Sensoren einen Körper im Erfassungsbereich, können verschiedene Maßnahmen ergriffen werden. Beispielsweise können externe Kameras oder auch Kameras, die unmittelbar am Fahrzeug befestigt sind, eingeschaltet werden, um den Vorgang festzuhalten bzw. aufzuzeichnen. Alternativ oder zusätzlich kann beispielsweise ein hörbarer akustischer oder ein stiller Alarm ausgegeben oder Beleuchtung eingeschaltet werden.

Das Überwachungssystem kann mittels der Sensoren ein Schutzfeld zumindest bereichsweise um die Außenhülle des Fahrzeugs ausbilden. Sobald ein Sensor ein Objekt in dem Schutzfeld detektiert, kann die Aktivierungsvorrichtung das Einschalten von Kameras und/oder das Ausgeben eines hörbaren akustischen oder eines stillen Alarms und/oder das Einschalten einer Beleuchtung bewirken.

In einer Ausführungsform sind die Überwachungssensoren ausschließlich außerhalb der Betriebszeiten des Fahrzeugs in Betrieb. In dieser Ausführungsform dienen die Überwachungssensoren bevorzugt ausschließlich zur Vorbeugung und/oder Aufklärung von Vandalismus. In einer anderen Ausführungsform sind die Überwachungssensoren außerhalb und während der Betriebszeiten des Fahrzeugs in Betrieb. Wenn die Überwachungssensoren außerhalb und während der Betriebszeiten des Fahrzeugs in Betrieb sind, dann sind sie vorzugsweise mehrfach genutzte Sensoren. Bevorzugt sind sie dann außerhalb der Betriebszeiten des Fahrzeugs von dem Überwachungssystem genutzt und innerhalb der Betriebszeiten von dem Störkontur-Detektionssystem. Die Überwachungssensoren können - insbesondere zur Vorbeugung und/oder Aufklärung von Vandalismus - nachgerüstete Sensoren sein.

Bevorzugt sind die Sensoren des Überwachungssystems an dem Fahrzeug angeordnet.

In einer Ausführungsform nutzt das Überwachungssystem zumindest auch Sensoren des Einstiegssystems. Bevorzugt nutzt das Überwachungssystem alternativ oder zusätzlich Sensoren, die zusätzlich zu den Sensoren des Einstiegssystems installiert sind.

Bevorzugt gewährleisten die Sensoren des Überwachungssystems eine nicht-bildgebende Detektion.

Bevorzugt handelt es sich bei mindestens einem oder allen Sensoren des Überwachungssystems um Sensoren, die auch für ein Einstiegssystem geeignet bzw. zugelassen sind. Es kann daher für das Überwachungssystem auf Sensoren zurückgegriffen werden, die für das Fahrzeug bereits bewährt bzw. zugelassen sind.

Die Erfindung betrifft auch ein Verfahren zur Überwachung eines Fahrzeugs, vor allem zur Vorbeugung von Vandalismus und/oder der Aufklärung von Vandalismusfällen. Bei diesem Verfahren wird die Außenhülle des Fahrzeugs mit Sensoren zumindest bereichsweise überwacht. In einer Ausführungsform des Verfahrens wird das Verfahren ausschließlich außerhalb der Betriebszeiten des Fahrzeugs durchgeführt.

Bevorzugt wird das Verfahren mittels eines Überwachungssystems durchgeführt.

Bevorzugt wird für das Verfahren mindestens ein Sensor mit zeitlichen Unterbrechungen genutzt. Bevorzugt wird für das Verfahren mindestens ein Sensor genutzt, der in diesen zeitlichen Unterbrechungen zu einem anderen Zweck genutzt wird, insbesondere für ein Einstiegssystem. Es wird für das Verfahren mindestens ein Sensor genutzt, der während der Betriebszeiten des Fahrzeugs auch oder ausschließlich für ein Einstiegssystem, als Betriebssensor, zur Erfassung der Position von Fahrgästen, genutzt wird.

Die in den Ansprüchen einzeln aufgeführten Merkmale können, auch über Kategoriegrenzen hinweg, in beliebiger, technisch sinnvoller Weise miteinander kombiniert werden und weitere Ausgestaltungen der Erfindung aufzeigen. Beispielsweise können in Zusammenhang mit dem Fahrzeug beschriebene Merkmale auch mit dem Verfahren kombiniert werden. Die Beschreibung charakterisiert und spezifiziert die Erfindung insbesondere im Zusammenhang mit den Figuren zusätzlich.

Die Erfindung wird anhand der nachfolgenden Figuren näher erläutert. Diese sind nur beispielhaft zu verstehen und sollen die Erfindung nicht auf die gezeigten Ausführungsbeispiele beschränken.

Es zeigen:
- Fig. 1: zusätzlich installierte Sensoren bzw. eine schematische Seitendarstellung eines ersten Ausführungsbeispiels eines erfindungsgemäßen Fahrzeugs;
- Fig. 2: die Nutzung der von dem Einstiegssystem genutzten Betriebssensoren bzw. ein Teil eines zweiten Ausführungsbeispiels eines erfindungsgemäßen Fahrzeugs;
- Fig. 3: eine Ansicht wie in Fig. 1 mit weiteren Details;
- Fig. 4: eine Ansicht wie in Fig. 2 mit weiteren Details.

In den Fig. 1 und 3 ist ein erstes Ausführungsbeispiel eines erfindungsgemäßen Fahrzeugs 1, und zwar ein Bus, schematisch von der Seite gezeigt. Das Fahrzeug weist Räder auf, die der einfacheren Darstellbarkeit halber in den Fig. weggelassen sind. Die Sensoren 2, 3 des Fahrzeugs 1 überwachen die Außenhülle 5 des Fahrzeugs 1 zumindest bereichsweise.

Von der Außenhülle 5 des Fahrzeugs 1 ist in den Fig. nur eine Seitenfläche 21 gezeigt.

Die Sensoren 2, 3 umfassen Überwachungssensoren 29, 30 zur Detektion von Vandalismus, die zumindest auch außerhalb der Betriebszeiten des Fahrzeugs 1 in Betrieb sind.

Das die Überwachungssensoren 29, 30 nutzende Überwachungssystem 6 des Fahrzeugs 1, das außerhalb der Betriebszeiten des Fahrzeugs in Betrieb ist, Vandalismus vorbeugt und der Aufklärung von Vandalismusfällen dient, ist etwa in Fig. 3 schematisch dargestellt. Das Überwachungssystem 6 umfasst eine Überwachungs-Sensorelektronik 7, die dazu eingerichtet ist, die Überwachungssensoren 29, 30 zumindest auch außerhalb der Betriebszeiten des Fahrzeugs zu betreiben. Das Überwachungssystem 6 umfasst eine Aktivierungsvorrichtung 16, die dazu eingerichtet ist, das Einschalten von Kameras und/oder das Ausgeben eines hörbaren akustischen oder eines stillen Alarms und/oder das Einschalten einer Beleuchtung zu bewirken.

Das Fahrzeug weist Türen 18 auf (in Fig. 1 und 3 nicht gezeigt), die jeweils einen Türbereich definieren.

Die Überwachungssensoren 29, 30 weisen jeweils einen Erfassungsbereich 10, 11 auf, der so ausgebildet ist, dass ein Unterkriechen des Fahrzeugs 1 erfasst wird und der bis zu dem Boden 24 reicht, auf dem das Fahrzeug 1 steht. Dies dient dem Schutz der Ladeelektronik des Fahrzeugs 1. Im Übrigen sind die Erfassungsbereiche 10, 11 jeweils an die Außenkontur der Außenhülle 5 des Fahrzeugs 1 angepasst und größer als ein Türbereich. Der Erfassungsbereich 10, 11 der Überwachungssensoren 29, 30 umfasst jeweils den Türbereich mit und ist an die Außenhülle 5 bzw. an die Außenkontur 22 der Außenhülle des Fahrzeugs 1 angepasst, indem er sich entlang zweier Kanten 23 der Seitenfläche 21 der Außenhülle 5 erstreckt. Die beiden in Fig. 3 gezeigten Erfassungsbereiche 10, 11 überlappen einander in einem Überlappungsbereich 14 und decken die Seitenfläche 21 der Außenhülle 5 zusammen zu mehr als 90 % ab. Die beiden in Fig. 3 gezeigten Überwachungssensoren 29, 30 überwachen daher die Seitenfläche 21 der Außenhülle zu einem Anteil von mehr als 90 %.

In den Fig. 2 und 4 ist ein weiteres Ausführungsbeispiel gezeigt. Gleiche Bezugszeichen bezeichnen dabei gleiche Komponenten. Insofern wird auf die obige Beschreibung verwiesen. Das Fahrzeug 1 des zweiten Ausführungsbeispiels weist die Sensoren 2, 3, 29, 30 des ersten Ausführungsbeispiels ebenfalls auf (in den Fig. 2 und 4 nicht gezeigt). Im Folgenden werden lediglich die Unterschiede zu dem in den Fig. 1 und 3 gezeigten ersten Ausführungsbeispiel dargestellt.

Über die in den Fig. 1 und 3 gezeigten Sensoren hinaus umfasst das Fahrzeug des zweiten Ausführungsbeispiels weitere Sensoren 4 in Form von Betriebssensoren 26, die zumindest auch während der Betriebszeiten des Fahrzeugs 1 in Betrieb sind, zur Erfassung der Position von Fahrgästen. Einer dieser Sensoren 4, 26 ist in den Fig. 2 und 4 gezeigt.

Das Fahrzeug 1 des zweiten Ausführungsbeispiels umfasst ein Einstiegssystem in Form eines Einstiegssystem 8. Der von dem Einstiegssystem genutzte Sensor ist eine externer Sensor 25. Er ist, wie alle übrigen in den Fig. gezeigten Sensoren, außerhalb des Fahrzeugs an dem Fahrzeug angeordnet. Fig. 2 zeigt die beiden Türflügel 19, den Türlauf 20 und den externen Sensor 25.

Der von dem Einstiegssystem 8 genutzte Betriebssensor 4, 26 ist mehrfach genutzt und ist auch ein von dem Überwachungssystem 6 genutzter Überwachungssensor 31 zur Detektion von Vandalismus. Der Erfassungsbereich 13 des auch von dem Einstiegssystem 8 genutzten Sensors 4, 26, 31 des Überwachungssystems 6 ist an den jeweiligen Türbereich 12 angepasst. Das Einstiegssystem 8 umfasst eine Einstiegs-Sensorelektronik 9, die dazu eingerichtet ist, den auch von dem Einstiegssystem 8 genutzten Sensor 4, 26, 31 des Überwachungssystems 6 in den Betriebszeiten des Fahrzeugs 1 zu betreiben.

Das Überwachungssystem 6 des zweiten Ausführungsbeispiels des Fahrzeugs nutzt den auch von dem Einstiegssystem 8 genutzten ohnehin vorhandenen Sensor 4, 26, 31 und die insbesondere in Fig. 3 gezeigten zusätzlich installierten Sensoren 2, 3, 29, 30. Der in Fig. 4 gezeigte Sensor 4, 26, 31 dient während der Betriebszeit des Fahrzeugs 1 der Erfassung der Position von Fahrgästen und außerhalb der Betriebszeit des Fahrzeugs der Detektion von Vandalismus. Da dieser Sensor 4, 26, 31 ein ohnehin schon vorhandener, von dem Einstiegssystem 8 genutzter Sensor ist, senkt seine weitere Nutzung den mit dem Überwachungssystem 6 verbundenen Mehraufwand.

Alle in den Fig. gezeigten Sensoren wirken berührungslos und gewährleisten eine nicht-bildgebende Detektion und sind außen an der Außenhülle des Fahrzeugs 1 angeordnet. Die Sensoren wirken optisch, mittels Lasertechnik.

Die Fahrzeuge 1 beider gezeigten Ausführungsbeispiele umfassen eine mit den Sensoren 2, 3, 4, 26, 29, 30, 31 wirkverbundene Sensorauswertungsvorrichtung 15, mittels der zwischen Objekten unterschieden werden kann, die sich am Fahrzeug 1 vorbei bewegen und solchen, die das Fahrzeug beschädigen. Die Aktivierungsvorrichtung 16 ist mit der Sensorauswertungsvorrichtung 15 wirkverbunden. Das Überwachungssystem 6 weist zum Ausgeben eines hörbaren akustischen und eines stillen Alarms eine Alarmeinrichtung 17 auf, die durch die Aktivierungsvorrichtung 16 aktivierbar ist. Anders als in den Fig. dargestellt können die Überwachungs-Sensorelektronik 7, die Sensorauswertungsvorrichtung 15, die Aktivierungsvorrichtung 16 und die Alarmeinrichtung 17 voneinander getrennte Vorrichtungen sein.

Zusätzlich zu dem die Überwachungssensoren 29, 30, 31 nutzenden Überwachungssystem 6 weisen die Fahrzeuge 1 beider Ausführungsbeispiele ein ebenfalls die die Überwachungssensoren 29, 30, 31 nutzendes Störkontur-Detektionssystem auf. Hierdurch können bei einem Anfahren des Fahrzeugs 1 Störkonturen detektiert werden (U-, S- Bahn Surfer oder mitgeschleifte Objekte).

Die Fig. 1 und 3 bzw. 2 und 4 zeigen auch zwei Ausführungsbeispiele eines Überwachungssystems 6. Das in den Fig. 1 und 3 gezeigte erste Ausführungsbeispiel des Überwachungssystems 6 umfasst die zwei in den Fig. 1 und 3 gezeigten Sensoren 2, 3, 29, 30, die die Außenhülle 5 des Fahrzeugs 1 bereichsweise überwachen. Bei dem in den Fig. 2 und 4 gezeigten zweiten Ausführungsbeispiel des Überwachungssystems 6 nutzt das Überwachungssystem 6 zusätzlich zu den zwei in Fig. 1 und 3 gezeigten Sensoren 2, 3, 29, 30 auch den in den Fig. 2 und 4 gezeigten Sensor 4, 26, 31 des Einstiegssystems 8.

Die Fig. 1 bis 4 zeigen auch ein Ausführungsbeispiel des Verfahrens. Bei diesem Verfahren zur Überwachung des Fahrzeugs 1 wird die Außenhülle 5 des Fahrzeugs 1 mit Sensoren 2, 3, 4, 29, 30, 31 bereichsweise und mittels des Überwachungssystems 6 zumindest auch außerhalb der Betriebszeiten des Fahrzeugs 1 überwacht.

### Bezugszeichenliste

- 1: Fahrzeug
- 2, 3, 4: Sensor
- 5: Außenhülle
- 6: Überwachungssystem
- 7: Überwachungs-Sensorelektronik
- 8: Einstiegssystem
- 9: Einstiegs-Sensorelektronik
- 10, 11: Erfassungsbereich
- 12: Türbereich
- 13: Erfassungsbereich
- 14: Überlappungsbereich
- 15: Sensorauswertungsvorrichtung
- 16: Aktivierungsvorrichtung
- 17: Alarmeinrichtung
- 18: Tür
- 19: Türflügel
- 20: Türlauf
- 21: Seitenfläche
- 22: Außenkontur der Außenhülle
- 23: Kante einer Fläche der Außenhülle
- 24: Boden
- 25: Externer Sensor
- 26: Betriebssensor
- 29, 30, 31: Überwachungssensor

## Patentansprüche

1. Fahrzeug (1) mit Sensoren (2, 3, 4), die die Außenhülle (5) des Fahrzeugs (1) zumindest bereichsweise überwachen, wobei
die Sensoren (2, 3, 4) Überwachungssensoren (29, 30, 31) zur Detektion von Vandalismus umfassen, und das Fahrzeug (1) ein die Überwachungssensoren (29, 30, 31) nutzendes Überwachungssystem (6) umfasst und das Überwachungssystem (6) eine Überwachungs-Sensorelektronik (7) umfasst, die dazu eingerichtet ist, die Überwachungssensoren (29, 30, 31) zumindest auch im abgestellten Zustand des Fahrzeugs (1) zu betreiben,
und das Fahrzeug (1) automatisch schließende Türen (18) umfasst
und die Sensoren (2, 3, 4) Betriebssensoren (26) zur Erfassung der Position von Fahrgästen umfassen und das Fahrzeug ein die Betriebssensoren (26) nutzendes Einstiegssystem (8) aufweist, das dazu dient, die Position von Fahrgästen zu erfassen, um ein Einklemmen von Fahrgästen bei dem automatischen Schließen der Türen (18) zu vermeiden,
wobei mindestens ein Sensor (2, 3, 4) sowohl als Betriebssensor (26) als auch als Überwachungssensor (29, 30, 31) ausgebildet und sowohl von dem Überwachungssystem (6) als auch von dem Einstiegssystem (8) genutzt ist.

2. Fahrzeug nach Anspruch 1, **dadurch gekennzeichnet, dass** das Überwachungssystem (6) eine Aktivierungsvorrichtung (16) umfasst, die das Einschalten von Kameras und/oder das Ausgeben eines hörbaren akustischen oder eines stillen Alarms und/oder das Einschalten einer Beleuchtung bewirken kann.

3. Fahrzeug nach Anspruch 1 oder 2, **dadurch gekennzeichnet, dass** die Überwachungssensoren (29, 30, 31) einen Erfassungsbereich (10, 11) aufweisen, der an die Außenkontur der Außenhülle (5) des Fahrzeugs (1) angepasst ist.

4. Fahrzeug nach einem der Ansprüche 1 bis 3, **dadurch gekennzeichnet,**
**dass** die Überwachungssensoren (29, 30, 31) einen Erfassungsbereich (10, 11) aufweisen, der so ausgebildet ist, dass ein Unterkriechen des Fahrzeugs (1) erfasst wird.

5. Fahrzeug nach einem der Ansprüche 1 bis 4, **dadurch gekennzeichnet, dass** das Fahrzeug (1) ein Bus mit elektrischem Antrieb ist und einen mittels einer Ladeelektronik berührungslos aufladbaren Antriebs-Akkumulator umfasst und die Überwachungssensoren (29, 30, 31) dazu dienen, die Ladeelektronik zu schützen.

6. Fahrzeug nach einem der Ansprüche 1 bis 5, **dadurch gekennzeichnet, dass** das Fahrzeug (1) ein die Überwachungssensoren (29, 30, 31) nutzendes Störkontur-Detektionssystem umfasst.

7. Fahrzeug nach einem der Ansprüche 1 bis 6, **dadurch gekennzeichnet, dass** die Sensoren (2, 3, 4) außen an der Außenhülle (5) des Fahrzeugs (1) angeordnet sind.

8. Fahrzeug nach einem der Ansprüche 1 bis 7, **dadurch gekennzeichnet, dass** die Sensoren (2, 3, 4) mittels Radar und/oder optisch, vorzugsweise mittels Lasertechnik, und/oder akustisch, vorzugsweise mittels Ultraschall wirken.

9. Verfahren zur Überwachung eines Fahrzeugs (1), zur Detektion von Vandalismus, wobei die Außenhülle (5) des Fahrzeugs (1) mit Sensoren (2, 3, 4) zumindest bereichsweise überwacht wird, wobei die Außenhülle (5) zumindest auch außerhalb der Betriebszeiten des Fahrzeugs (1) überwacht wird, wobei das Fahrzeug (1) automatisch schließende Türen (18) und ein Einstiegssystem (8) umfasst und für das Überwachungsverfahren mindestens ein Sensor (4, 26, 31) genutzt wird, der während der Betriebszeiten des Fahrzeugs auch oder ausschließlich für das Einstiegssystem (8) als Betriebssensor (26), zur Erfassung der Position von Fahrgästen, genutzt wird.

10. Verfahren nach Anspruch 9, wobei zur zumindest bereichsweisen Überwachung der Außenhülle (5) des Fahrzeugs (1) Betriebssensoren (26) und zusätzlich installierte Überwachungssensoren (29, 30, 31) genutzt werden.

## Claims

1. A vehicle (1) with sensors (2, 3, 4), which monitor at least part of the outer shell (5) of the vehicle (1), wherein
the sensors (2, 3, 4) comprise monitoring sensors (29, 30, 31) for the detection of vandalism, and the vehicle (1) comprises a monitoring system (6) using the monitoring sensors (29, 30, 31) and the monitoring system (6) comprises monitoring sensor electronics (7) which are set up to operate the monitoring sensors (29, 30, 31) at least also in the parked state of the vehicle (1),
and the vehicle (1) comprises automatically closing doors (18)
and the sensors (2, 3, 4) comprise operating sensors (26) for detecting the position of passengers, and the vehicle has an entry system (8) using the operating sensors (26), which serves to detect the position of passengers, in order to prevent a jamming of passengers during the automatic closing of the doors (18),
wherein at least one sensor (2, 3, 4) is configured both as operating sensor (26) and also as monitoring sensor (29, 30, 31) and is used both by the monitoring system (6) and also by the entry system (8).

2. The vehicle according to Claim 1, **characterized in that** the monitoring system (6) comprises an activation device (16), which can bring about the switching on of cameras and/or the emitting of an audible acoustic alarm or a silent alarm and/or the switching on of a lighting.

3. The vehicle according to Claim 1 or 2, **characterized in that** the monitoring sensors (29, 30, 31) have a detection zone (10, 11), which is adapted to the outer contour of the outer shell (5) of the vehicle (1).

4. The vehicle according to one of Claims 1 to 3, **characterized in that** the monitoring sensors (29, 30, 31) have a detection zone (10, 11), which is configured so that a crawling underneath of the vehicle (1) is detected.

5. The vehicle according to one of Claims 1 to 4, **characterized in that** the vehicle (1) is a bus with electric drive, and comprises a drive battery chargeable in a contactless manner by means of charging electronics, and the monitoring sensors (29, 30, 31) serve to protect the charging electronics.

6. The vehicle according to one of Claims 1 to 5, **characterized in that** the vehicle (1) comprises an interfering contour detection system using the monitoring sensors (29, 30, 31).

7. The vehicle according to one of Claims 1 to 6, **characterized in that** the sensors (2, 3, 4) are arranged externally on the outer shell (5) of the vehicle (1).

8. The vehicle according to one of Claims 1 to 7, **characterized in that** the sensors (2, 3, 4) act by means of radar and/or optically, preferably by means of laser technology and/or acoustically, preferably by means of ultrasound.

9. A method for monitoring a vehicle (1) for the detection of vandalism, wherein at least part of the outer shell (5) of the vehicle (1) is monitored by sensors (2, 3, 4), wherein the outer shell (5) is at least also monitored outside the operating times of the vehicle (1), wherein the vehicle (1) comprises automatically closing doors (18) and an entry system (8) and for the monitoring method at least one sensor (4, 26, 31) is used, which during the operating times of the vehicle is also or exclusively used for the entry system (8) as operating sensor (26), for detecting the position of passengers.

10. The method according to Claim 9, wherein for the at least partial monitoring of the outer shell (5) of the vehicle (1), operating sensors (26) and additionally installed monitoring sensors (29, 30, 31) are used.

## Revendications

1. Véhicule (1) avec des capteurs (2, 3, 4), qui surveillent au moins par zones l'enveloppe extérieure (5) du véhicule (1), sachant que
les capteurs (2, 3, 4) comprennent des capteurs de surveillance (29, 30, 31) pour la détection de vandalisme et le véhicule (1) comprend un système de surveillance (6) utilisant des capteurs de surveillance (29, 30, 31) et le système de surveillance (6) comprend un système électronique de détection de surveillance (7), qui est agencé pour faire fonctionner les capteurs de surveillance (29, 30, 31) au moins également à l'état arrêté du véhicule (1),
et le véhicule (1) comprend des portes à fermeture automatique (18),
et les capteurs (2, 3, 4) comprennent des capteurs de fonctionnement (26) pour la saisie de la position des passagers et le véhicule comporte un système d'accès (8) utilisant les capteurs de fonctionnement (26), qui sert à saisir la position des passagers pour éviter un coincement des passagers lors de la fermeture automatique des portes (18),
sachant qu'au moins un capteur (2, 3, 4) est constitué tant comme capteur de fonctionnement (26) que comme capteur de surveillance (29, 30, 31) et est utilisé tant par le système de surveillance (6) que par le système d'accès (8).

2. Véhicule selon la revendication 1, **caractérisé en ce que** le système de surveillance (6) comprend un dispositif d'activation (16), qui peut déclencher la mise en marche de caméras et/ou l'émission d'une alarme audible acoustique ou silencieuse et/ou la mise en marche d'un éclairage.

3. Véhicule selon la revendication 1 ou 2, **caractérisé en ce que** les capteurs de surveillance (29, 30, 31) comportent une zone de saisie (10, 11), qui est adaptée au contour extérieur de l'enveloppe extérieure (5) du véhicule (1).

4. Véhicule selon l'une quelconque des revendications 1 à 3, **caractérisé en ce que** les capteurs de surveillance (29, 30, 31) comportent une zone de saisie (10, 11), qui est constituée de telle manière qu'un passage en dessous du véhicule (1) est saisi.

5. Véhicule selon l'une quelconque des revendications 1 à 4, **caractérisé en ce que** le véhicule (1) est un autobus à traction électrique et comprend une batterie d'entraînement chargeable sans contact au moyen d'un système électronique de charge et les capteurs de surveillance (29, 30, 31) servent à protéger le système électronique de charge.

6. Véhicule selon l'une quelconque des revendications 1 à 5, **caractérisé en ce que** le véhicule (1) comprend un système de détection de contour perturbateur utilisant les capteurs de surveillance (29, 30, 31).

7. Véhicule selon l'une quelconque des revendications 1 à 6, **caractérisé en ce que** les capteurs (2, 3, 4) sont disposés à l'extérieur sur l'enveloppe extérieure (5) du véhicule (1).

8. Véhicule selon l'une quelconque des revendications 1 à 7, **caractérisé en ce que** les capteurs (2, 3, 4) agissent au moyen de radars et/ou optiquement, de préférence au moyen de la technique de laser, et/ou acoustiquement, de préférence au moyen d'ultrasons.

9. Procédé de surveillance d'un véhicule (1) pour la détection de vandalisme, sachant que l'enveloppe extérieure (5) du véhicule (1) est surveillée au moins par zones avec des capteurs (2, 3, 4), sachant que l'enveloppe extérieure (5) est surveillée au moins également en dehors des heures d'utilisation du véhicule (1), sachant que le véhicule (1) comprend des portes (18) à fermeture automatique et un système d'accès (8) et au moins un capteur (4, 26, 31) est utilisé pour le procédé de surveillance, qui est utilisé pendant les temps d'utilisation du véhicule, également ou exclusivement pour le système d'accès (8) en tant que capteur de fonctionnement (26), pour la saisie de la position des passagers.

10. Procédé selon la revendication 9, sachant que pour le contrôle au moins par zones de l'enveloppe extérieure (5) du véhicule (1) des capteurs de fonctionnement (26) et des capteurs de surveillance (29, 30, 31) installés en plus sont utilisés.
